# FASCICULE DE BREVET EUROPEEN

(11) **EP 0 278 796 B1**
(45) Date de publication et mention de la délivrance du brevet: **05.05.1993**
(21) Numéro de dépôt: 88400040.7
(22) Date de dépôt: 08.01.1988
(51) Int. Cl.: A47B 5/04

(54) **Table du type escamotable**
Einklappbarer Wandtisch
Folding wall table

(30) Priorité: 14.01.1987 FR 8700611
(43) Date de publication de la demande: 17.08.1988
(73) Titulaire: Craipeau, Gaetan M., F-31000 Toulouse (FR)
(72) Inventeur: Craipeau, Gaetan M., F-31000 Toulouse (FR)
(74) Mandataire: Morelle, Guy Georges Alain

(56) Documents cités:
- CH-A- 647 939
- FR-A- 2 053 564
- US-A- 2 170 799

## Description

La présente invention concerne les tables du type escamotable comme celles que l'on utilise dans des espaces réduits.

La vie moderne oblige souvent à utiliser des espaces le moins volumineux possible, dans un souci de rentabilité et de minimisation du coût de l'entretien. C'est le cas, par exemple, des cuisines, chambres, balcons, restaurants, garages, mais aussi des cliniques, hôpitaux, caravanes, bateaux et hôtels.

Pour répondre aux deux conditions antinomiques que sont le manque d'espace et la nécessité de disposer de tables de surface suffisante, il a été réalisé des tables escamotables, par exemple, soit du type à enroulement comme un volet roulant, soit à basculement.

Une telle table à basculement est notamment connue du CH-A-647 939 qui décrit une table du type escamotable comportant un cadre définissant un logement en creux, un plateau, des moyens pour monter le plateau pivotant autour d'un axe solidaire du cadre et de façon que le plateau puisse prendre au moins deux positions, une première position (repliée) et une deuxième position telle que son plan fasse avec celui du cadre un angle non nul déterminé, et des moyens commandables pour maintenir le plateau quand il est dans la deuxième position.

Cependant, aucune des réalisations n'a permis d'obtenir des tables possédant des plateaux de grande surface et fabriqués dans des matières lourdes comme du bois massif, par exemple du chêne, ou recouvertes de carrelage.

Aussi, la présente invention a-t-elle pour objet de proposer une table du type escamotable qui possède un plateau de grande dimension et qui puisse passer d'une position escamotée à une position sortie, et réciproquement, sans demander de grands efforts physiques, la manoeuvre pouvant être commandée automatiquement.

Plus précisément, la présente invention a pour objet une table du type escamotable comportant :
- un cadre définissant un logement en creux,
- un plateau,
- des moyens pour monter ledit plateau pivotant autour d'un axe solidaire dudit cadre et de façon que ledit plateau puisse prendre au moins deux positions, une première position (escamotée) et une deuxième position telle que son plan fasse avec celui dudit cadre un angle non nul déterminé, et
- des moyens commandables pour maintenir ledit plateau quand il est dans ladite deuxième position,
   CARACTERISEE PAR LE FAIT QU'elle comporte en outre des moyens commandables pour maintenir ledit plateau quand il est dans ladite première position de façon qu'il soit compris en totalité dans ledit logement en creux , et des moyens de ressort pour exercer au moins une force de façon à amener ledit plateau, de la première position à la deuxième, lesdits moyens de ressort comprenant au moins deux premier et second vérins dont les deux extrémités sont respectivement fixées sur le cadre et sur ledit plateau, dans des plans respectivement perpendiculaires audit axe de rotation du plateau par rapport audit cadre, ledit premier vérin ayant son point de fixation, sur ledit plateau, à une distance dudit axe de rotation plus petite que celle séparant le point de fixation dudit second vérin dudit axe de rotation, tandis que le point de fixation, sur ledit cadre, dudit premier vérin est à une distance plus grande que celle séparant le point de fixation dudit second vérin sur ledit cadre et ledit axe de rotation.

D'autres caractéristiques et avantages de la présente invention apparaîtront au cours de la description suivante donnée en regard des dessins annexés, à titre illustratif mais nullement limitatif, dans lesquels :
- les Figures 1 et 2 représentent, vu de côté et partiellement en coupe référencée A-A sur les Figures 3 et 4, un mode de réalisation de la table selon l'invention, respectivement dans la position du plateau sorti et dans la position du plateau escamoté, et
- les Figures 3 et 4 représentent, dans deux vues de face, la table selon les Figures 1 et 2, respectivement dans la position du plateau sorti et dans la position du plateau escamoté.

Les quatre figures représentant un même mode de réalisation, les mêmes références y désignent les mêmes éléments, quelles que soient les figures sur lesquelles elles apparaissent.

Les Figures représentent une table du type escamotable comportant un cadre 1 définissant un logement en creux. Ce cadre peut être par exemple en bois massif pour la face avant et en bois moins noble pour la face arrière. Sur ce cadre 1 est monté un plateau 3 avec des moyens 4 de façon que ledit plateau puisse pivoter autour d'un axe 5 et prendre au moins deux positions : une première position telle qu'il soit compris en totalité dans ledit logement en creux, comme représenté aux Figures 2 et 4, et une deuxième position telle que son plan fasse avec celui dudit cadre un angle non nul déterminé, comme représenté sur les Figures 1 et 3.

La table comprend des ressorts 10 pour exercer au moins une force de façon à amener le plateau de la première position à la deuxième. Elle comprend aussi des moyens commandables 11 pour maintenir le plateau quand il est dans la première position, et des moyens commandables pour le maintenir quant il est dans la deuxième position.

Les moyens 4 pour monter le plateau 3 pivotant autour d'un axe 5 sont avantageusement constitués par au moins deux charnières 23, 24 à deux gonds, chaque gond étant respectivement fixé sur le plateau et sur le cadre 1, de façon que l'axe de rotation soit situé sur les côtés 25, 26-27, 28, respectivement du cadre et du plateau.

Les moyens de ressort 10 comprennent au moins deux vérins 20 et 20' pneumatiques comportant au moins un cylindre 21 pour définir une chambre à volume variable étanche, une tige 22 solidaire du piston, la chambre à volume variable étant gonflée par un fluide compressible.

Avantageusement, la table comporte trois vérins 20 dont les deux extrémités 30, 31 - 32, 33 - 34, 35 sont respectivement fixées sur le cadre 1 et sur le plateau 3, dans des plans perpendiculaires à l'axe de rotation 5 du plateau 3 par rapport audit cadre 1. Ces trois vérins 20 sont régulièrement espacés de façon que deux vérins soient sensiblement à proximité des deux extrémités 41, 42 du plateau 3 et que le troisième vérin soit entre les deux autres, sensiblement au milieu, les deux vérins d'extrémités ayant leur point de fixation 31, 33 sur le plateau 3 à une distance de l'axe de rotation 5 plus petite que celle séparant le point de fixation 35 du troisième vérin de l'axe de rotation 5, tandis que les points de fixation 30, 32 des deux vérins d'extrémités sur le cadre 1 sont à une distance plus grande que celle séparant le point de fixation 34 du troisième vérin sur le cadre 1 par rapport à l'axe de rotation 5.

Les moyens commandables 11 pour maintenir le plateau quand il est dans la première position, comme représenté aux Figures 2 et 4, comportent une serrure 50 avec un pêne 51 et un contre-pêne 52 solidaires respectivement du plateau 3 et du cadre 1, ces deux éléments étant montés de façon que, lorsque le plateau est dans la première position, le pêne de la serrure vienne en butée sur le contre-pêne pour empêcher la rotation du plateau 3 vers la deuxième position, représentée aux Figures 1 et 3, et des moyens 53 pour commander le pêne de ladite serrure.

La table comporte des moyens 54 pour commander l'effacement du contre-pêne 52, ces moyens pouvant être de tout type notamment une contre-vis permettant de bloquer et débloquer le contre-pêne au moyen par example d'un tourne-vis. Ces moyens sont nécessaires quand les moyens de commande 53 du pêne 51 sont accidentellement non opérationnels soit par panne, soit quand ils sont du type électronique, optoélectronique, magnétique, lorsque la source d'énergie est coupée.

Comme mentionné ci-avant, la table comprend des moyens commandables 12 pour maintenir le plateau 3 quand il est dans la deuxième position, représentée aux Figures 1 et 3. Ces moyens comportent avantageusement un bras 60, un arbre de rotation 61 monté pivotant sur le cadre 1, ce bras 60 étant fixé solidairement sur l'arbre 61 de façon que, lorsque le plateau est dans la première position, le bras soit dans une première position entre le plateau et le cadre, et que, lorsque le plateau est dans la deuxième position, l'arbre pivote en entraînant le bras pour l'amener dans une seconde position sous le plateau et l'empêcher de pivoter vers la première position.

De plus, la table comporte des moyens 62 pour maintenir le bras 60 quand il est dans la première position, ces moyens commandables pouvant être actionnés quand le plateau est dans ladite deuxième position. Ces moyens de maintien 63 du bras 60 sont actionnés à partir d'une certaine constante de temps après que le plateau soit arrivé dans sa deuxième position, afin que le bras 60, quand il est en rotation, ne vienne rayer, notamment par son extrémité, le dessous du plateau 3.

Le bras 60 comporte à son extrémité, un ergot 63 dirigé vers le dessous du plateau qui comporte des moyens 64 de bloquage-débloquage de l'ergot 63 quand le plateau 3 et le bras 60 sont respectivement dans leur deuxième position, représentée aux Figures 1 et 3.

Comme mentionné ci-dessus, le bras 60 est animé d'un mouvement de rotation sous l'effet par example d'un ressort de torsion couplé à l'arbre 61. Cette rotation est donc relativement rapide. Pour éviter, notamment, un bruit violet et éventuellement des chocs sur une butée normale, la table comporte un amortisseur de fin de course 70 pour amortir la fin de la rotation du bras 60 quand il arrive à sa seconde position. Cet amortisseur de fin de course peut être constitué par exemple d'un plan incliné rotulé soumis à l'action d'un ressort de pression. Ces moyens étant connus en eux-mêmes ne seront pas plus amplement décrits ici.

La table décrite ci-dessus s'utilise de la façon suivante :

On suppose que la table est dans sa première position telle que représentée sur les Figures 2 et 4. Lorsque l'on veut amener le plateau dans la position horizontale, représentée aux Figures 1 et 3, on commande le pêne 51 qui s'efface devant le contre-pêne 52. Sous l'action des vérins 20 qui s'allongent, le plateau pivote autour de l'axe 5 au moyen des charnières 4, jusqu'à venir prendre une position légèrement au-delà de l'horizontalité. La rotation du bras 60 est alors actionnée après une faible constante de temps, sous l'action d'un ressort appliquée à l'arbre 61. La fin de la rotation du bras 60 est amortie par l'amortisseur 70, de façon que l'ergot 63 vienne se placer en regard des moyens de bloquage-débloquage 64. On exerce alors une légère pression sur le plateau afin que l'ergot 63 soit bloqué dans les moyens 64. Le plateau est ainsi positionné et peut être utilisé en toute sécurité, sans risque de basculement.

Quand on veut replacer le plateau dans la position escamotée, on débloque l'ergot 63 et on exerce une légère traction sur le plateau pour le dégager des moyens de bloquage 64. On ramène alors le bras 60 dans sa position d'origine par une poussée, par exemple manuelle, jusqu'à ce que l'ergot 63 vienne coopérer avec les moyens de maintien 62 dans le logement 2. Le plateau est alors ramené à sa première position par une pression manuelle s'exerçant à l'encontre de la force des vérins, jusqu'à ce que le pêne 51 vienne se bloquer contre le contre-pêne 52.

Comme mentionné précédemment, le déclenchement du pêne 51 peut se faire de différentes façons, par exemple électriquement en appuyant sur le bouton 53. Quand le déclenchement automatique ne fonctionne pas pour différentes raisons, on peut, néanmoins, obtenir la sortie du plateau, au moyen de la commande 54 qui permet d'escamoter le contre-pêne 52.

On voit donc qu'avec une telle table escamotable, il est possible d'utiliser des plateaux de grandes dimensions, en tous matériaux, même ceux présentant un poids important, sans que les utilisateurs aient des efforts particuliers à fournir, tout en offrant à ces réalisations une esthétique certaine leur permettant de prendre place on tout lieu.

## Revendications

1. Table du type escamotable comportant un cadre (1) définissant un logement en creux, un plateau (3), des moyens (4) pour monter ledit plateau pivotant autour d'un axe (5) solidaire dudit cadre (1) et de façon que ledit plateau puisse prendre au moins deux positions, une première position (escamotée) et une deuxième position telle que son plan fasse avec celui dudit cadre un angle non nul déterminé, et des moyens commandables (12) pour maintenir ledit plateau quand il est dans ladite deuxième position,
CARACTERISEE PAR LE FAIT QU'elle comporte en outre des moyens commandables (11) pour maintenir ledit plateau quand il est dans ladite première position de façon qu'il soit compris en totalité dans ledit logement en creux, et des moyens (10) de ressort pour exercer au moins une force de façon à amener ledit plateau (3), de la première position à la deuxième, lesdits moyens de ressort (10) comprenant au moins deux premier et second vérins (20,20') dont les deux extrémités (30,31-32,33-34,35) sont respectivement fixées sur le cadre (1) et sur ledit plateau (3), dans des plans respectivement perpendiculaires audit axe de rotation (5) du plateau (3) par rapport audit cadre (1), ledit premier vérin (20) ayant son point de fixation (31,33), sur ledit plateau (3), à une distance dudit axe de rotation (5) plus petite que celle séparant le point de fixation (35) dudit second vérin (20') dudit axe de rotation (5), tandis que le point de fixation (30,32), sur ledit cadre (1), dudit premier vérin est à une distance plus grande que celle séparant le point de fixation (34) dudit second vérin (20') sur ledit cadre et ledit axe de rotation (5).

2. Table selon la revendication 1, CARACTERISEE PAR LE FAIT QUE les vérins (20) sont des vérins pneumatiques comportant au moins un cylindre (21) pour définir une chambre à volume variable étanche et une tige (22) solidaire d'un piston, ladite chambre à volume variable étant gonflée par un fluide compressible.

3. Table selon l'une des revendications 1 et 2, CARACTERISEE PAR LE FAIT QU'elle comporte deux premiers vérins et un second vérin, lesdits trois vérins étant régulièrement espacés de façon que les deux dits premiers vérins soient sensiblement à proximité des deux extrémités (41,42) dudit plateau et que ledit second vérin soit entre les deux dits premiers vérins, sensiblement au milieu.

4. Table selon l'une des revendications 1 à 3, CARACTERISEE PAR LE FAIT QUE lesdits moyens commandables (11) pour maintenir ledit plateau quand il est dans ladite première position comportent une serrure (50) avec un pêne (51) et une contre-pêne (52) solidaires respectivement dudit plateau (3) et dudit cadre (1), ces deux dits éléments étant montés de façon que, lorsque ledit plateau est dans la première position, le pêne de la serrure vienne en butée sur ledit contre-pêne pour empêcher la rotation dudit plateau (3) vers ladite deuxième position, et des moyens (53) pour commander ledit pêne de ladite serrure.

5. Table selon la revendication 4, CARACTERISEE PAR LE FAIT QU'elle comporte des moyens (54) pour commander l'effacement dudit contre-pêne (52).

6. Table selon la revendication 5, CARACTERISEE PAR LE FAIT QUE lesdits moyens de commande dudit contre-pêne (52) sont de type mécanique.

7. Table selon l'une des revendications 4 et 5, CARACTERISEE PAR LE FAIT QUE lesdits moyens de commande (53) dudit pêne (51) de ladite serrure (50) sont choisis parmi l'un des types suivants, mécanique, électronique, optoélectronique, magnétique.

8. Table selon l'une des revendications 1 à 7, CARACTERISEE PAR LE FAIT QUE lesdits moyens commandables (12) pour maintenir ledit plateau (3) quand il est dans ladite deuxième position comportent un bras (60), un arbre de rotation (61) monté pivotant sur ledit cadre (1), ledit bras (60) étant fixé solidairement sur ledit arbre (61) de façon que, lorsque ledit plateau est dans ladite première position, ledit bras soit dans une première position entre ledit plateau et ledit cadre, et que, lorsque ledit plateau est dans ladite deuxième position, ledit arbre pivote en entraînant ledit bras pour l'amener dans une seconde position sous ledit plateau et l'empêcher de pivoter vers la première position.

9. Table selon la revendication 8, CARACTERISEE PAR LE FAIT QU'elle comporte des moyens déclenchables commandables de tenue (62) pour maintenir ledit bras (60) quand il est dans ledite première position lesdits moyens commandables pouvant être actionnés quand ledit plateau est dans ladite deuxième position.

10. Table selon la revendication 9, CARACTERISEE PAR LE FAIT QUE lesdits moyens de maintien dudit bras (60) sont actionnés à partir d'une certaine constante de temps après que le plateau soit arrivé dans ladite deuxième position.

11. Table selon l'une des revendications 8 à 10, CARACTERISEE PAR LE FAIT QUE ledit bras (60) comporte un ergot (63) dirigé vers le dessous dudit plateau, le dessous dudit plateau comportant des moyens (64) de blocage dudit ergot (63) pouvant être débloqués quand ledit plateau (3) et ledit bras (60) sont respectivement dans leurs dites deuxièmes positions.

12. Table selon l'une des revendications 8 à 11, CARACTERISEE PAR LE FAIT QU'elle comporte des moyens (70) pour amortir la fin de la rotation dudit bras (60) quand il arrive à ladite seconde position.

13. Table selon l'une des revendications 1 à 12 CARACTERISEE PAR LE FAIT QUE lesdits moyens (4) pour monter ledit plateau (3) pivotant autour d' un axe (5) sont constitués par au moins deux charnières (23,24) à deux gonds chaque gond étant respectivement fixé sur ledit plateau et sur ledit cadre (1) de façon que ledit axe de rotation soit situé sur les côtés (25,26-27,28), respectivement dudit cadre et dudit plateau.

## Claims

1. Table of the folding type comprising a frame (1) defining a hollow housing, a table top (3), means (4) for mounting said pivoting table top about a pivot (5) integral with said frame (1) and in such a way that said table top may assume at least two positions, a first folded position and a second position such that its plane forms with that of said frame a predetermined angle which is not zero, and controllable means (12) for retaining said table top when it is in said second position, characterised by the fact that it also comprises controllable means (11) for retaining said table top when it is in said first position, so that it is fully contained in said hollow housing, and spring means (10) for exerting at least one force in order to bring said table top (3), from the first position to the second, said spring means (10) comprising at least two first and second jacks (20, 20') whereof the two ends (30, 31-32, 33-34, 35) are respectively fixed to the frame (1) and to said table top (3), in planes respectively perpendicular to said axis of rotation (5) of the table top (3) with respect to said frame (1), said first jack (20) having its point of attachment (31, 33), on said table top (3), at a distance from said axis of rotation (5) smaller than that separating the attachment point (35) of said second jack (20') from said axis of rotation (5), whereas the point of attachment (30, 32), to said frame (1), of said first jack is at a greater distance than that separating the attachment point (34) of said second jack (20') to said frame and said axis of rotation (5).

2. Table according to Claim 1, characterised by the fact that the jacks (20) are pneumatic jacks comprising at least one cylinder (21) in order to define an air-tight chamber of variable volume and a rod (22) integral with a piston, said chamber of variable volume being filled with a compressible fluid.

3. Table according to one of Claims 1 and 2, characterised by the fact that it comprises two first jacks and a second jack, said three jacks being uniformly spaced in order that the two said first jacks are substantially in the vicinity of the two ends (41, 42) of said table top and that said second jack is between the two said first jacks, substantially in the centre.

4. Table according to one of Claims 1 to 3, characterised by the fact that said controllable means (11) for retaining said table top when it is in said first position comprise a lock (50) with a latch (51) and a counter latch (52) integral respectively with said table top (3) and said frame (1), these two said members being mounted so that, when said table top is in the first position, the latch of the lock comes into abutment with said counter-latch in order to prevent the rotation of said table top (3) towards said second position, and means (53) for controlling said latch of said lock.

5. Table according to Claim 4, characterised by the fact that it comprises means (54) for controlling the retraction of said counter-latch (52).

6. Table according to Claim 5, characterised by the fact that said means for controlling said counter-latch (52) are of the mechanical type.

7. Table according to one of Claims 4 and 5, characterised by the fact that said means (53) for controlling said latch (51) of said lock (50) are chosen from one of the following types, mechanical, electronic, opto-electronic, magnetic.

8. Table according to one of Claims 1 to 7, characterised by the fact that said controllable means (12) for retaining said table top (3) when it is in said second position comprise an arm (60), a rotation shaft (61) mounted to pivot on said frame (1), said arm (60) being fixed integrally on said shaft (61) so that, when said table top is in said first position, said arm is in a first position between said table top and said frame, and that, when said table top is in said second position, said shaft pivots entraining said arm in order to bring it into a second position below said table top and prevent it from pivoting towards the first position.

9. Table according to Claim 8, characterised by the fact that it comprises controllable, folding holding means (62) for retaining said arm (60) when it is in said first position, said controllable means being able to be actuated when said table top is in said second position.

10. Table according to Claim 9, characterised by the fact that said means for retaining said arm (60) are actuated from a certain time constant after the table top has arrived in said second position.

11. Table according to one of Claims 8 to 10, characterised by the fact that said arm (60) comprises a lug (63) directed towards the underneath of said table top, the underneath of said table top comprising means (64) for locking said lug (63), which can be unlocked when said table top (3) and said arm (60) are respectively in their said second positions.

12. Table according to one of Claims 8 to 11, characterised by the fact that it comprises means (70) for damping the end of the rotation of said arm (60) when it arrives at said second position.

13. Table according to one of Claims 1 to 12, characterised by the fact that said means (4) for lifting said table top (3) pivoting about a pivot (5) are constituted by at least two hinges (23, 24) with two pivots, each pivot being respectively fixed to said table top and to said frame (1), in order that said axis of rotation is situated on the sides (25, 26-27, 28), respectively of said frame and of said table top.

## Patentansprüche

1. Klapptisch mit einem einen Unterbringungshohlraum bildenden Rahmen (1), einer Tischplatte (3), einer Einrichtung (4) zum Befestigen der Tischplatte (3) dergestalt, daß diese um eine einen Bestandteil des Rahmens (1) bildende Achse (5) schwenkbar ist und mindestens zwei Stellungen einnehmen kann, nämlich eine erste, eingeklappte Stellung und eine zweite Stellung, in der die Ebene der Tischplatte (3) mit der Ebene des Rahmens (1) einen bestimmten, von Null verschiedenen Winkel bildet, und mit betätigbaren Elementen (12) zum Kalten der Tischplatte (3), wenn diese sich in der zweiten Stellung befindet, dadurch gekennzeichnet, daß der Tisch ferner betätigbare Glieder (11) aufweist, um die Tischplatte (3) zu halten, wenn diese sich in der ersten Stellung befindet, dergestalt daß sie vollständig in dem Unterbringungshohlraum aufgenommen ist, und daß der Klapptisch eine Federeinrichtung (10) zum Ausüben wenigstens einer Kraft aufweist, um die Tischplatte (3) aus der ersten Stellung in die zweite Stellung zu bringen, wobei die Federeinrichtung (10) mindestens ein erstes und ein zweites Hubelement (20, 20') aufweist, von denen jeweils ein Ende (30; 32; 34) am Rahmen (1) und das andere Ende (31; 33; 35) an der Tischplatte (3) befestigt sind, und zwar in Ebenen, die jeweils senkrecht zur Drehachse (5) der Tischplatte (3) bezüglich des Rahmens (1) liegen, wobei der an der Tischplatte (3) befindliche Befestigungspunkt (31; 33) des ersten Hubelements (20) einen kürzeren Abstand von der Drehachse (5) hat als der an der Tischplatte (3) befindliche Befestigungspunkt (35) des zweiten Hubelements (20'), während der am Rahmen (1) befindliche Befestigungspunkt (30; 32) des ersten Hubelements (20) einen größeren Abstand von der Drehachse (5) hat als der am Rahmen (1) befindliche Befestigungspunkt (34) des zweiten Hubelements (20').

2. Tisch nach Anspruch 1, dadurch gekennzeichnet, daß die Hubelemente (20) pneumatische Elemente sind, mit wenigstens einem eine dichte Kammer veränderlichen Volumens bildenden Zylinder (21) und einer mit einem Kolben zusammenhängenden Stange (22), wobei die Kammer veränderlichen Volumens durch ein kompressibles Medium ausgeweitet wird.

3. Tisch nach einem der Ansprüche 1 und 2, dadurch gekennzeichnet, daß er zwei erste Hubelemente und ein zweites Hubelement aufweist, wobei die drei Hubelemente gleichmäßig beabstandet sind, dergestalt daß die beiden ersten Hubelemente sich im wesentlichen nahe an den Enden (41, 42) der Tischplatte (3) befinden und das zweite Hubelement sich im wesentlichen in der Mitte zwischen den beiden ersten Hubelementen befindet.

4. Tisch nach einem der Ansprüche 1 bis 3, dadurch gekennzeichnet, daß die betätigbaren Glieder (11), die zum Halten der Tischplatte (3) in der ersten Stellung ausgebildet sind, ein Schloß (50) mit einem Riegel (51) und einer Riegelfalle (52), die Bestandteil der Tischplatte (3) bzw. des Rahmens (1) sind, aufweisen, wobei diese beiden Bauteile so angebracht sind, daß in der ersten Stellung der Tischplatte (3) der Riegel (51) des Schlosses (50) in Eingriff mit der Riegelfalle (52) steht, um eine Schwenkung der Tischplatte (3) in Richtung der zweiten Stellung zu verhindern, und daß die betätigbaren Glieder (11) eine Einrichtung (53) zum Betätigen des Schloßriegels aufweisen.

5. Tisch nach Anspruch 4, dadurch gekennzeichnet, daß er eine Einrichtung (54) zum Betätigen einer Auslösung der Riegelfalle (52) aufweist.

6. Tisch nach Anspruch 5, dadurch gekennzeichnet, daß die Betätigungseinrichtung (53) der Riegelfalle (52) mechanisch ist.

7. Tisch nach einem der Ansprüche 4 und 5, dadurch gekennzeichnet, daß die Betätigungseinrichtung (53) des Riegels (51) des Schlosses (50) mechanisch, elektronisch, optoelektronisch oder magnetisch ist.

8. Tisch nach einem der Ansprüche 1 bis 7, dadurch gekennzeichnet, daß die betätigbaren Elemente (12), die zum Halten der Tischplatte (3) in der zweiten Stellung ausgebildet sind, einen Arm (60) und einen schwenkbar am Rahmen (1) befestigten Drehstab (61) aufweisen, wobei der Arm (60) fest mit dem Drehstab (61) verbunden ist, dergestalt daß in der ersten Stellung der Tischplatte (3) sich der Arm (60) in einer ersten Stellung zwischen der Tischplatte (3) und dem Rahmen (1) befindet und daß in der zweiten Stellung der Tischplatte (3) der Drehstab (61) schwenkt und dabei den Arm (60) mitnimmt, um ihn in eine zweite Stellung unter die Tischplatte (3) zu bringen und diese daran zu hindern, in die erste Stellung zu schwenken.

9. Tisch nach Anspruch 8, dadurch gekennzeichnet, daß er eine auslösbare und betätigbare Halteeinrichtung (62) aufweist, um den Arm (60) zu halten, wenn dieser sich in der ersten Stellung befindet, wobei die betätigbare Einrichtung betätigt werden kann, wenn sich die Tischplatte (3) in der zweiten Stellung befindet.

10. Tisch nach Anspruch 9, dadurch gekennzeichnet, daß die Halteeinrichtung (62) für den Arm (60) nach einer bestimmten Zeitspanne betätigt wird, nachdem die Tischplatte (3) in die zweite Stellung gelangt ist.

11. Tisch nach einem der Ansprüche 8 bis 10, dadurch gekennzeichnet, daß der Arm (60) einen der Tischplattenunterseite zugewandten Vorsprung (63) aufweist, wobei die Tischplattenunterseite eine Einrichtung (64) zum Arretieren des Vorsprungs (63) besitzt, die freigegeben werden kann, wenn die Tischplatte (3) und der Arm (60) sich in ihrer jeweiligen zweiten Stellung befinden.

12. Tisch nach einem der Ansprüche 8 bis 11, dadurch gekennzeichnet, daß er eine Einrichtung (70) umfaßt, die das Ende der Schwenkbewegung des Arms (60) dämpft, sobald dieser die zweite Stellung erreicht.

13. Tisch nach einem der Ansprüche 1 bis 12, dadurch gekennzeichnet, daß die Einrichtung (4), die zum Befestigen der Tischplatte (3) in einer um eine Achse (5) schwenkbaren Weise dient, aus mindestens zwei Scharnieren (23, 24) mit je zwei Scharnierteilen besteht, wobei jeweils ein Scharnierteil an der Tischplatte (3) und ein Scharnierteil am Rahmen (1) befestigt ist, derart daß die Drehachse (5) an den Seitenteilen (25, 26, 27, 28) des Rahmens (1) bzw. der Tischplatte (3) liegt.
